# EUROPÄISCHE PATENTSCHRIFT

(11) **EP 0 414 998 B1**
(45) Veröffentlichungstag und Bekanntmachung des Hinweises auf die Patenterteilung: **04.08.1993**
(21) Anmeldenummer: 90107753.7
(22) Anmeldetag: 24.04.1990
(51) Int. Cl.: E05F 11/24, E05D 5/12

(54) **Flügelbock für ein Ausstellfenster**
Support for a cantilever window
Support pour une fenêtre basculante

(30) Priorität: 28.08.1989 DE 8910259 U
(43) Veröffentlichungstag der Anmeldung: 06.03.1991
(73) Patentinhaber: Wilh. Schlechtendahl & Söhne GmbH & Co. KG, D-42579 Heiligenhaus (DE)
(72) Erfinder: Fischer, Horst, D-5628 Heiligenhaus (DE)
(74) Vertreter: Niemann, Uwe, Dr.-Ing.

(56) Entgegenhaltungen:
- DE-A- 1 559 780
- DE-U- 8 908 958
- FR-A- 2 300 201
- FR-A- 2 370 157

## Beschreibung

Die Erfindung betrifft einen Flügelbock für ein Ausstellfenster mit einem Lagerzapfen für den Ausstellarm einer Ausstellschere, wobei der Lagerzapfen einen Zapfenfuß aufweist, der in einen Wulst übergeht. - Flügelböcke für Ausstellfenster (Oberlichte) sind in verschiedenen Ausführungen bekannt. Sie werden an der oberen Rahmenleiste des Ausstellfensters befestigt. Der Ausstellarm der Ausstellschere greift am Lagerzapfen an, so daß bei einer Bewegung des Ausstellarms das Ausstellfenster geöffnet oder geschlossen wird, wobei es um an seiner unteren Rahmenleiste angeordnete Scharniere schwenkt. Der Schwenkwinkel des Ausstellfensters und damit auch die Vertikalbewegung des Lagerzapfens hängt von der Höhe des Ausstellfensters ab. Deswegen ist bei bekannten Ausführungen der Lagerzapfen der Höhe nach einstellbar am Flügelbock befestigt. Bei einer gattungsgemäßen Ausführung (FR-A-23 00 201) muß der Flügelbock in unterschiedlicher Höhe am hölzernen Rahmen des Ausstellfensters befestigt werden. Die Einstellung erfordert zusätzliche Montagearbeit selbst dann, wenn der Lagerzapfen bei einigen Ausführungen um eine horizontale Achse schwenkbar gelagert ist.

Aufgabe der Erfindung ist es, einen Flügelbock der eingangs beschriebenen Gattung anzugeben, bei dem eine Einstellung und Anpassung an unterschiedliche Flügelhöhen überflüssig ist.

Diese Aufgabe wird dadurch gelöst, daß der Lagerzapfen mit seinem Wulst axial verschiebbar sowie schwenkbar in einer Hülse des Flügelbocks gehalten ist. Dieser Lagerzapfen bedarf keiner besonderen Einstellung. Aufgrund seiner axialen Beweglichkeit und seiner Schwenkbarkeit funktioniert er bei allen handelsüblichen Ausstellfenstern als Ausgleichselement zwischem dem Ausstellarm der Ausstellschere und dem Ausstellfenster, ohne daß die Öffnungs- oder Schließbewegung des Ausstellfensters beeinträchtigt wird.

Eine in konstruktiver Hinsicht einfache Ausführung ist dadurch gekennzeichnet, daß die Hülse auf dem Flügelbock befestigt ist und einen Innendurchmesser aufweist, der dem Außendurchmesser des Wulstes entspricht. Das reicht zur Führung des Zapfenfußes in der Hülse aus und läßt gleichzeitig axiale und Schwenkbewegungen des Zapfens in der Hülse zu. Damit bei niedrigen Flügeln der Zapfenfuß nicht aus der Hülse herausgleitet, kann die Hülse an ihrem freien Ende innenseitig eine umlaufende Nut für einen Federring aufweisen, der ein Widerlager für den Wulst bildet.

Die Abstützung des Zapfens in der Hülse bei geschlossenem Ausstellfenster wird verbessert, wenn der Zapfenfuß im Abstand einer Hülsenlänge von seinem Wulstende einen Stützflansch trägt, dessen Außendurchmesser größer ist als der Innendurchmesser der Hülse, so daß der Zapfenfuß nicht nur mit seinem Wulst in der Hülse, sondern auch mit dem Stützflansch an der Stirnseite der Hülse abgestützt ist.

Ferner kann der Lagerzapfen einen Führungsabschnitt für ein daran angreifendes Lager des Ausstellarms aufweisen, wobei der Führungsabschnitt eine größere Länge aufweist als das zugeordnete Lager. Damit wird die axiale Beweglichkeit zwischen Ausstellarm und oberer Randleiste des Ausstellfensters bzw. dem Flügelbock weiter vergrößert.

Im folgenden wird ein in der Zeichnung dargestelltes Ausführungsbeispiel der Erfindung erläutert; es zeigen:
- Fig. 1: einen Flügelbock an einem Ausstellfenster mit dem Ausstellarm einer Ausstellschere bei geschlossenem Ausstellfenster,
- Fig. 2: den Gegenstand nach Figur 1 bei geöffnetem Ausstellfenster,
- Fig. 3: in perspektivischer Darstellung und teilweise geschnitten einen Lagerzapfen in seiner Hülse.

In Figur 1 erkennt man eine obere Rahmenleiste 1 eines im übrigen nicht dargestellten Ausstellfensters (Oberlicht). An der Rahmenleiste 1 ist ein winkelförmiger Flügelbock 2 befestigt, dessen von der Rahmenleiste 1 abstehender Schenkel 3 eine Hülse 4 trägt. In der Hülse 4 ist ein Zapfenfuß 5 eines Lagerzapfens 6 gehalten. Der Zapfenfuß weist an seinem freien Ende einen verdickten Wulst 7 auf, dessen Außendurchmesser etwa dem Innendurchmesser der Hülse 4 entspricht. Die Hülse 4 besitzt an ihrem freien Ende innenseitig eine umlaufende Nut für einen darin angeordneten Federring 8. Der Zapfenfuß 5 ist in der Hülse zwischen dem Hülsengrund und dem Federring 8 axial beweglich und nach allen Richtungen schwenkbar. Das ergibt sich aus einem Vergleich der Figuren 1 und 2 und ist in Figur 3 durch Doppelpfeile angedeutet.

Der Lagerzapfen 6 besitzt oberhalb des Zapfenfußes 5 einen Führungsabschnitt 9 für das Lager 10 eines Ausstellarms 11, der zu einer Ausstellschere 12 gehört, die an der oberen Rahmenleiste 13 eines Blendrahmens befestigt ist. Der Führungsabschnitt 9 ist axial länger als das zugeordnete Lager 10, so daß eine Relativbewegung in axialer Richtung zwischen Lager 10 und Führungsabschnitt 9 möglich ist.

In Figur 1 ist das Ausstellfenster geschlossen. Der Lagerzapfen 6 stützt sich mit einem Stützflansch 15 an der Stirnseite der Hülse 4 ab und ist im übrigen durch den Wulst 7 in der Hülse 4 geführt. Wird die Ausstellschere 12 betätigt und dadurch das Ausstellfenster geöffnet, dann drückt der Ausstellarm 11 das Ausstellfenster über den Lagerzapfen 6 in die geöffnete Stellung, die in Figur 2 wiedergegeben ist. Dabei führt der Zapfenfuß 5 des Lagerzapfens 6 in der Hülse 4 eine Schwenkbewegung aus und bewegt sich gleichzeitig in axialer Richtung. Außerdem bewegt sich der Führungsabschnitt 9 relativ zum Lager 10 in axialer Richtung.

Die dargestellte Konstruktion eignet sich für alle üblichen Ausstellfenster mit unterschiedlichen Flügelhöhen, so daß eine Anpassung oder Einstellung des Flügelbocks überflüssig ist.

## Patentansprüche

1. Flügelbock für ein Ausstellfenster mit einem Lagerzapfen (6) für den Ausstellarm (11) einer Ausstellschere, wobei der Lagerzapfen (6) einen Zapfenfuß (5) aufweist, der in einen Wulst (7) übergeht, **dadurch gekennzeichnet**, daß der Lagerzapfen (6) mit seinem Wulst (7) axial verschiebbar sowie schwenkbar in einer Hülse (4) des Flügelbocks (2) gehalten ist.

2. Flügelbock nach Anspruch 1, **dadurch gekennzeichnet,** daß die Hülse (4) auf dem Flügelbock (2) befestigt ist und einem Innendurchmesser aufweist, der dem Außendurchmesser des Wulstes (7) entspricht.

3. Flügelbock nach Anspruch 1 oder 2, **dadurch gekennzeichnet,** daß die Hülse (4) an ihrem freien Ende innenseitig eine umlaufende Nut für einen Federring (8) aufweist, der ein Widerlager für den Wulst (7) bildet.

4. Flügelbock nach einem Anspruch 1 - 3, **dadurch gekennzeichnet,** daß der Zapfenfuß (5) im Abstand einer Hülsenlänge von seinem Wulstende einen Stützflansch (15) trägt, dessen Außendurchmesser größer ist als der Innendurchmesser der Hülse (4).

5. Flügelbock nach einem der Ansprüche 1 - 4, **dadurch gekennzeichnet,** daß der Lagerzapfen (6) einen Führungsabschnitt (9) für ein daran angreifendes Lager (10) des Ausstellarms (11) aufweist, wobei der Führungsabschnitt (9) eine größere Länge aufweist als das zugeordnete Lager (10).

## Claims

1. Support for a cantilever window with a bearing pin (6) for the cantilever arm (11) of a cantilever scissors, wherein the bearing pin (6) has a pin foot (5) which passes over into a bead (7), characterised thereby that the bearing pin (6) is held by its bead (7) in a socket (4) of the support (2) to be both axially displaceable and pivotable.

2. Support according to claim 1, characterised thereby that the socket (4) is fastened on the support (2) and has an inner diameter which corresponds to the outer diameter of the bead (7).

3. Support according to claim 1 or 2, characterised thereby that the socket (4) has at its free end internally thereof an encircling groove for a spring ring (8), which forms a counterbearing for the bead (7).

4. Support according to one of claims 1 to 3, characterised thereby that the pin foot (5) carries a support flange (15), the outer diameter of which is greater than the inner diameter of the socket (4), at the spacing of a socket length from the end of its bead.

5. Support according to one of claims 1 to 4, characterised thereby that the bearing pin (6) has a guide portion (9) for a bearing (10) engaged thereon of the cantilever arm (11), wherein the guide portion (9) has a greater length than the associated bearing (10).

## Revendications

1. Support de vantail pour une fenêtre basculante, comprenant un pivot (6) pour le bras de projection (11) de ciseaux de projection, le pivot (6) possédant un pied de pivot (5) qui se raccorde à un bourrelet (7), caractérisé en ce que le pivot (6) est maintenu axialement mobile et pivotant dans une douille (4) du support de vantail (2), au moyen de son bourrelet (7).

2. Support de vantail selon la revendication 1, caractérisé en ce que la douille (4) est fixée sur le support de vantail (2) et présente un diamètre intérieur qui correspond au diamètre extérieur du bourrelet (7).

3. Support de vantail selon la revendication 1 ou 2, caractérisé en ce que la douille (4) présente intérieurement, à son extrémité libre, une gorge périphérique pour un jonc fendu élastique (8) qui forme une butée pour le bourrelet (7).

4. Support de vantail selon une des revendications 1 - 3, caractérisé en ce que le pied de pivot (5) porte, à une distance correspondant à une longueur de douille de son extrémité en forme de bourrelet, un collet d'appui (15) dont le diamètre extérieur est plus grand que le diamètre intérieur de la douille (4).

5. Support de vantail selon une des revendications 1 - 4, caractérisé en ce que le pivot (6) comporte une partie de guidage (9) pour un palier (10) du bras de projection (11) attaquant cette partie de guidage (9), laquelle possède une plus grande longueur que le palier (10) coordonné.
